# EUROPÄISCHE PATENTSCHRIFT

(11) **EP 0 527 463 B1**
(45) Veröffentlichungstag und Bekanntmachung des Hinweises auf die Patenterteilung: **04.06.1997**
(21) Anmeldenummer: 92113598.4
(22) Anmeldetag: 10.08.1992
(51) Int. Cl.: H01R 13/44, E05B 17/14

(54) **Blockierungselement für eine Klinkenbuchse**
Plug-lock for a jack-socket
Elément de condamnation pour un prise-jack

(30) Priorität: 12.08.1991 DE 9109960 U; 22.11.1991 DE 9114540 U
(43) Veröffentlichungstag der Anmeldung: 17.02.1993
(73) Patentinhaber: Faller, Enzo, D-41236 Mönchengladbach (DE)
(72) Erfinder: Faller, Enzo, D-41236 Mönchengladbach (DE)
(74) Vertreter: Döring, Wolfgang, Dr.-Ing. Patentanwälte Hauck, Graalfs, Wehnert, Döring, Siemons

(56) Entgegenhaltungen:
- DE-U- 1 909 055
- FR-E- 18 489
- US-A- 2 677 261
- US-A- 4 325 237
- US-A- 4 964 284

## Beschreibung

Die vorliegende Erfindung betrifft ein Blockierungselement für eine Klinkenbuchse für Verstärker, Lautsprecherboxen, elektrische Musikinstrumente u. dgl., die einen Buchsenteil zur Einführung und Halterung eines elektrischen Steckelementes und mindestens zwei mit dem Steckelement in Eingriff bringbare elektrische Kontakte aufweist.

Es besteht die Problematik, derartige Geräte gegen unbefugte Benutzung zu schützen, da diese in Ausstellräumen, Tonstudios u. dgl. oft frei zugänglich sind. So können die Geräte über geeignete Anschlüsse an Stromquellen durch Einführung von Steckelementen in die an den Geräten vorgesehenen Klinkenbuchsen ohne weiteres betriebsbereit gemacht werden.

Klinkenbuchsen der eingangs beschriebenen Art befinden sich in vielen Ausführungsformen im Gebrauch. Sie weisen in der Regel einen Buchsenteil sowie einen sich an den Buchsenteil anschließenden Gehäuseteil auf. Der Buchsenteil besitzt eine runde Innenbohrung zur Aufnahme eines runden elektrischen Steckelementes, das im Gehäuseteil mit zwei Kontakt-klemmen bei Monosteckern und drei Kontaktklemmen bei Stereosteckern in Kontakt tritt, wobei durch eine entsprechende Vertiefung am Steckelement bzw. vorspringende Abschnitte an den Kontaktklemmen eine Verrastung zwischen Steckelement und Kontaktklemmen erreicht wird. Die Kontaktklemmen stehen mit geeigneten Leiterabschnitten in Verbindung, die aus der Klinkenbuchse herausführen. Klinkenbuchsen ohne entsprechenden Gehäuseteil sind ebenfalls bekannt.

Der vorliegenden Erfindung liegt die Aufgabe zugrunde, ein Blockierungselement für eine Klinkenbuchse der eingangs beschriebenen Art zu schaffen, mit dem diese gegen unbefugte Benutzung geschützt werden kann.

Diese Aufgabe wird erfindungsgemäß durch ein Blockierungselement mit den Merkmalen des Patentanspruches 1 gelöst.

Die erfindungsgemäße Lösung sieht somit vor, die entsprechende Klinkenbuchse durch ein eingeführtes Element so zu blockieren, daß ein entsprechendes elektrisches Steckelement nicht mehr einführbar ist. Das zugehörige Gerät, an dem die Klinkenbuchse angeordnet ist, kann somit nicht mehr an eine elektrische Stromquelle bzw. an ein weiteres Gerät angeschlossen werden, so daß das Gerät von einer unbefugten Person nicht mehr in Betrieb genommen werden kann. Dies trifft inbesondere für elektrische Musikinstrumente zu, die hierdurch gegen unbefugtes Benutzen geschützt werden können. Das in den Buchsenteil eingeführte verriegelbare und entfernbare Blockierungselement kann von einer befugten Person entriegelt und danach aus dem Buchsenteil entfernt werden, so daß ein entsprechendes Steckelement von einer befugten Person wieder in die Klinkenbuchse eingeführt werden kann. Es versteht sich, daß nur befugte Personen geeignete Mittel zum Entriegeln des Blockierungselementes besitzen.

Das Blockierungselement besitzt ein Schloßgehäuse, einen sich vom Schloßgehäuse aus erstreckenden und in den Buchsenteil einführbaren Tubus, ein drehbares längliches Betätigungselement, das in einer sich durch den Tubus erstrekkenden Bohrung geführt ist, und einen in einer radialen Ausnehmung im Tubus angeordneten Stift, der durch Drehen des länglichen Betätigungselementes zum Verriegeln und Entriegeln des Blockierungselementes aus dem Tubus heraus- und in diesen hineinbewegbar ist.

Zum Stand der Technik sei noch auf die US-A-2 677 261 verwiesen. In dieser Veröffentlichung ist ein Blockierungselement für einen Türhandgriff bei einem Kühlschrank beschrieben. Dabei ist ein drehbares Betätigungselement vorgesehen, das sich durch einen von einem Schloßgehäuse ausgehenden Tubus erstreckt. Die Verriegelung erfolgt durch Drehen des Betätigungselementes, so daß ein am vorderen Ende des Betätigungselementes einstückig hiermit ausgebildeter Haken in eine Verriegelungsstellung gedreht wird.

Die DE-U-19 09 055 bezieht sich auf eine Kindersicherung in einer üblichen Steckdose. Hierbei findet keine echte Verriegelung durch Bewegen eines Teiles statt, sondern ein Sicherungseinsatz wird lediglich in die Öffnungen der Steckdose eingesteckt.

Vorzugsweise ist das Blockierungselement mittels eines Schlüssels verriegelbar und entriegelbar. Um das mit der Klinkenbuchse versehene Gerät vor unbefugter Benutzung zu schützen, wird das Blockierungselement in den Buchsenteil eingeführt und dort durch Betätigung des Schlüssels verriegelt. Wenn das Gerät wieder zur Benutzung freigegeben werden soll, erfolgt durch erneute Betätigung des Schlüssels eine Entriegelung, wonach das Blockierungselement aus dem Buchsenteil gezogen werden kann.

Das Blockierungselement ist im verriegelten Zustand vorzugsweise nur teilweise in die Klinkenbuchse eingeführt; es ist vielmehr im wesentlichen auf diese aufgesetzt. Hierdurch wird eine besonders einfache und bequeme Betätigung des Blockierungselementes erreicht. Das Schloßgehäuse befindet sich dabei vorzugsweise auBerhalb des Buchsenteiles und stößt mit einem Ende gegen das vordere Buchsenteilende, während des Tubus in das Buchsenteil eingeführt ist und sich durch dieses hindurch bis in das Gehäuse (wenn vorhanden) erstreckt.

Die Erfindung wird nachfolgend anhand eines Ausführungsbeispiels in Verbindung mit der Zeichnung im einzelnen erläutert. Es zeigen:
- Figur 1: einen Vertikalschnitt durch eine Klinkenbuchse ohne eingesetztes Blockierungselement; und
- Figur 2: eine schematische Darstellung eines Blockierungselementes im entriegelten und verriegelten Zustand ohne zugehörige Klinkenbuchse.

Die in Figur 1 im vertikalen Längsschnitt dargestellte Klinkenbuchse 1 besitzt ein etwa rechteckförmiges Gehäuse 3 aus Kunststoff und einen sich von diesem aus in der Figur nach rechts erstreckenden, mit einem Außengewinde versehenen Buchsenteil 2, der ebenfalls aus Kunststoff besteht. Der Buchsenteil weist in seinem Inneren eine im Schnitt kreisförmige Bohrung auf, die metallisch ausgekleidet ist. In diese Bohrung wird ein übliches elektrisches Steckelement (nicht gezeigt) eingeführt, das einen entsprechenden, im Schnitt kreisförmigen Abschnitt besitzt, der an die Bohrung des Buchsenteiles 2 angepaßt ist und im eingesteckten Zustand des Steckelementes von dieser aufgenommen wird. Am vorderen Ende besitzt das Steckelement ein Spitze und kurz hinter dieser eine Ringnut. Beim Einsetzen des Steckelementes in die Klinkenbuchse 1 werden zwei im Gehäuse 3 angeordnete, schräg nach innen verlaufende metallische Kontaktklemmen 5 radial nach außen gebogen und schnellen aufgrund ihrer Federwirkung in die am Steckelement vorgesehene Nut zurück, so daß einerseits das Steckelement in der Klinkenbuchse verrastet und andererseits eine elektrische Leitung zwischen Steckelement und Kontaktklemmen 5 hergestellt wird. Beim Herausziehen des Steckelementes wird der von den Kontaktklemmen 5 ausgeübte Widerstand überwunden, wobei diese in ihre Ausgangslage zurückkehren. Die Kontaktklemmen 5 stehen über geeignete Metallstege mit vom Gehäuse 3 vorstehenden Anschlußklemmen 6 in Verbindung.

Figur 2 zeigt eine Ausführungsform eines Blockierungselementes ohne zugehörige Klinkenbuchse. Das Blockierungselement 30 besitzt ein geeignetes Zylinderschloß mit Schloßzylinder, das in bekannter Weise über einen Schlüssel 9 betätigbar ist. Durch Drehen des Schlüssels 9 und damit des Schloßzylinders wird ein mit dem Schloßzylinder verbundenes, daran angeordnetes längliches Betätigungselement 32 gedreht, an dessen vorderem Ende ein exzentrisch zur Achse angeordneter Vorsprung vorgesehen ist. Dieser Vorsprung ist drehbar in einer entsprechend angepaßten Ausnehmung eines Stiftes 35 angeordnet, welcher in einer entsprechenden Bohrung eines mittig am Schloß angeordneten Tubus 31, beispielsweise aus Kunststoff, geführt ist. Das längliche Element 32 erstreckt sich zentrisch ebenfalls in einem entsprechenden Hohlraum des Tubus 31. Durch Drehen des Schlüssels 9 wird das längliche Element 32 gedreht und der Stift 35 somit über den exzentrisch angeordneten Vorsprung je nach Drehrichtung auf und ab bewegt. In der offenen Stellung befindet sich der Stift vollständig innerhalb des Tubus 31, während er in der abgeschlossenen bzw. blockierten Stellung aus dem Tubus herausragt und ein Herausziehen des Blockierungselementes verhindert.

## Patentansprüche

1. Blockierungselement (30) für eine Klinkenbuchse (1) für Verstärker, Lautsprecherboxen, elektrische Musikinstrumente u. dgl., die einen Buchsenteil (2) zur Einführung und Halterung eines elektrischen Steckelementes und mindestens zwei mit dem Steckelement in Eingriff bringbare elektrische Kontake (5) aufweist, das in den Buchsenteil (2) einführbar und dort verriegelbar ist, ein unbefugtes Einführen eines elektrischen Steckelementes in die Buchse (1) verhindert und ein Schloßgehäuse, einen sich vom Schloßgehäuse aus erstreckenden und in den Buchsenteil (2) einführbaren Tubus (31), ein drehbares längliches Betätigungselement (32), das in einer sich durch den Tubus (31) erstreckenden Bohrung geführt ist, und einen in einer radialen Ausnehmung (36) im Tubus (31) angeordneten Stift (35) aufweist, der durch Drehen des länglichen Betätigungselementes (32) zum Verriegeln und Entriegeln des Blockierungselementes (30) aus dem Tubus (31) heraus- und in diesen hineinbewegbar ist.

2. Blockierungselement (30) nach Anspruch 1, dadurch gekennzeichnet, daß der Stift (35) hinter den Buchsenteil (2) der Klinkenbuchse (1) in ein Gehäuse (3) desselben in Eingriff mit einer zwischen Gehäuse (3) und Buchsenteil (2) gebildeten Stufe bewegbar ist.

3. Blockierungselement (30) nach Anspruch 1 oder 2, dadurch gekennzeichnet, daß es mittels eines Schlüssels (9) in der Klinkenbuchse (1) verriegelbar und entriegelbar ist.

4. Blockierungselement (30) nach einem der vorangehenden Ansprüche, dadurch gekennzeichnet, daß im eingeführten Zustand des Tubus (31) das Schloßgehäuse außerhalb des Buchsenteiles (2) der Klinkenbuchse (1) angeordnet ist und mit seinem Ende gegen das vordere Buchsenteilende stößt.

## Claims

1. A blocking member (30) for a plug-in socket (1) for amplifiers, loudspeaker boxes, electrical musical instruments etc. which has a socket member (2) for the introduction and holding of an electrical plug member and at least two electrical contacts (5) engagable with the plug member, said blocking member being introducible into said socket member (2) and lockable therein, said blocking member preventing an unauthorized introduction of an electrical plug member into the socket (1) and comprising a lock housing, a tubular member extending from said lock housing and introducible into said socket member (2), a rotatable elongated actuating member (32) positioned in a bore extending through said tubular member (31), and a pin (35) positioned in a radial recess (36) within said tubular member (31), said pin being movable out of said tubular member (31) and into the same by rotation of the elongated actuating member (32) for locking and unlocking of said blocking member (30).

2. The blocking member (30) according to claim 1, characterized in that said pin (35) is movable behind the socket member (2) of said plug-in socket (1) into a housing (3) of the same in engagement with a step formed between housing (3) and socket member (2).

3. The blocking member (30) according to claim 1 or 2, characterized in that it is lockable and unlockable in said plug-in socket (1) by means of a key (9).

4. The blocking member (30) according to one of the preceding claims, characterized in that, in the introduced condition of the tubular member (31), the lock housing is positioned outside of said socket member (2) of the plug-in socket (1) and engages the forward end of said socket member with its end.

## Revendications

1. Elément de blocage (30) pour une douille de jack (1) sur un amplificateur, des haut-parleurs, des instruments électriques de musique ou autres similaires, avec une partie de la douille (2) pour enfoncer et fixer une fiche électrique mâle mise en contact électrique en au moins deux points (5). La partie de la douille (2) où l'on introduit la fiche peut être verrouillée pour empêcher de brancher une fiche non autorisée dans la douille de jack (1) par une serrure logée dans un boîtier de cylindre. La serrure, dans le tube étendu (31), introduit dans la partie du jack (2), avec un élément de commande tournant longitudinal (32) placé dans le tube (31) sort par le trou prévu sur le tube et guidé en un mouvement radial (36) dans le tube (31), le pêne (35) sort part un mouvement de rotation de l'axe longitudinal (32) et actionne le verrouillage ou le déverrouillage de l'élément de blocage (30) mobile sortant ou rentrant du tube (31).

2. Elément de blocage (30) caractérisé par la revendication 1, dont le pêne (35) derrière l'entrée du jack (2) de la douille de jack (1) dans le boîtier du cylindre (3) est en prise avec celle-ci et mobile en position notée entre le boîtier (3) et la douille de jack (2).

3. Elément de blocage (30) caractérisé par les revendications 1 ou 2 qui permet d'être, au moyen d'une clé (9) dans la douille de jack (1), verrouillé ou déverrouillé.

4. Elément de blocage (30), caractérisé par une des revendications déjà citées, où, dans la position introduite du tube (31), le boîtier du cylindre de la serrure est disposé à l'extérieur de la partie du jack (2) de la douille de jack (1) et dont l'extrémité bute contre l'entrée de la douille de jack à l'avant.
